# FASCICULE DE BREVET EUROPEEN

(11) **EP 0 693 434 B1**
(45) Date de publication et mention de la délivrance du brevet: **20.05.1998**
(21) Numéro de dépôt: 95401711.7
(22) Date de dépôt: 19.07.1995
(51) Int. Cl.: B65D 41/04

(54) **Capsule de bouchage à vis à joint rapporté**
Schraubkappe mit eingelegter Dichtung
Screw cap with liner

(30) Priorité: 20.07.1994 FR 9408993
(43) Date de publication de la demande: 24.01.1996
(73) Titulaire: RICAL S.A., 21603 Longvic (FR)
(72) Inventeur: Guglielmini, Bernard, F-21800 Crimolois (FR)
(74) Mandataire: Casalonga, Axel

(56) Documents cités:
- EP-A- 0 263 699
- EP-A- 0 473 529
- EP-A- 0 530 977
- WO-A-82/02182
- WO-A-94/12399
- US-A- 4 930 646

## Description

La présente invention se rapporte à une capsule pour le bouchage du goulot fileté d'un récipient tel qu'une bouteille, composée d'un corps de capsule comprenant une paroi de fond, et une jupe annulaire faisant saillie sur la paroi de fond et présentant un filetage intérieur, et d'un joint d'étanchéité circulaire de diamètre extérieur supérieur au diamètre extérieur du goulot, rapporté dans le corps de capsule dans une position adjacente à la paroi de fond, le corps de capsule étant muni de moyens pour le serrage du joint contre la face d'extrémité et contre le bord extérieur du goulot du récipient.

Des capsules de ce type sont connues par exemple par la demande de brevet EP-A-055 916 et le brevet US n° 4 658 976.

Suivant la demande EP-A-055 916, un rebord ou bourrelet annulaire est prévu à l'intérieur du corps de capsule, à l'intersection de la paroi de fond avec la jupe. Sur la figure 3, ce rebord présente la forme d'un gradin rectangulaire avec un flanc vertical sensiblement aligné avec la surface extérieure du goulot, un flanc horizontal et une partie convexe reliant ces deux flancs entre eux. Suivant la figure 6, le rebord peut présenter la forme d'un bourrelet convexe sans flancs horizontal et vertical, de forme générale plus au moins tronconique, ce bourrelet se raccordant à la jupe perpendiculairement à l'axe du corps de capsule et se raccordant à la paroi de fond sous un angle d'environ 45° par des arrondis concaves, respectivement. Suivant la figure 7, le rebord est un simple bourrelet concave, c'est-à-dire un arrondi de l'angle d'intersection de la paroi de fond avec la jupe du corps de capsule. Il est à noter que dans tous les modes de réalisation, un anneau de retenue est prévu sur la jupe pour maintenir le joint en position.

Suivant le brevet US-A-4 658 976, un gradin annulaire présentant également un flanc vertical et un flanc horizontal est prévu à l'intersection de la paroi de fond avec la jupe du corps de capsule. Cependant, le flanc vertical de ce gradin n'est ici pas aligné avec la face extérieur du goulot du récipient, mais décalé vers l'extérieur par rapport à cette face d'une distance nettement inférieure à l'épaisseur du joint, de manière à obtenir, lors du serrage de la capsule sur le goulot, une flexion de la partie extérieure du joint et un serrage de cette partie du joint contre la face extérieure du goulot, avec une compression de cette partie correspondant à une réduction de l'épaisseur du joint comprise entre 40 et 60%.

Ces capsules connues ont donné des résultats satisfaisants lors de leur utilisation avec des joints en matière souple et flexible, par exemple en copolymère éthylène-acétate de vinyle (EVA). Toutefois, l'utilisation de tels joints sur des corps de capsules réalisés en des matières plastiques telles que le polypropylène présente l'inconvénient qu'aussi bien les matières utilisées pour la réalisation des joints que les matières utilisées pour la réalisation des corps de capsules sont relativement perméables aux gaz tel que l'oxygène, le gaz carbonique, l'azote. De ce fait, la durée de vie des produits conditionnés dans les bouteilles, flacons ou autres récipients obturés par des telles capsules est réduite du fait des échanges gazeux à travers les capsules.

Ces échanges gazeux peuvent par exemple conduire à une pénétration d'oxygène à l'intérieur des récipients, d'où une altération des propriétés organoleptiques de produits sensibles tels que des corps gras de type insaturé. Ils peuvent également entraîner une perte d'arôme des substances aromatiques. Ces échanges gazeux peuvent par ailleurs provoquer une captation, par le produit contenu dans le récipient, d'odeurs extérieurs indésirables liées par exemple à l'environnement de stockage des produits. C'est la raison pour laquelle il a déjà été proposé d'utiliser, pour ces applications, des joints ayant de meilleures propriétés de barrage aux gaz et autres substances volatiles. De tels joints comprennent au moins une couche en une matière plastique à effet de barrière aux gaz, à haut module de rigidité, éventuellement combinée avec au moins une couche en une matière plastique à bas module de rigidité. A titre d'exemple, la couche à haut module de rigidité, à effet de barrière aux gaz, peut être constituée de PET (poly(éthylène téréphtalate)), PA (polyamide), PVDC poly(chlorure de vinylidène) ou E/VAL (éthylène/alcool vinylique)), ayant un module de rigidité d'ordre de 1300 à 2200 MPa.

Or, il s'est avéré que l'utilisation de joints de ce type dans des capsules selon les documents antérieurs précités ne donnait pas satisfaction, ces joints rigides ayant, contrairement aux joints souples et flexibles normalement utilisés dans ces capsules, tendance à ne pas épouser la forme du rebord annulaire de serrage, donc à ne pas entourer suffisamment la partie latérale du goulot et même à se placer dans le corps de capsule dans une position oblique par rapport au goulot. Dans tous les cas, il en résulte une étanchéité réduite, voire aléatoire.

La présente invention vise une capsule de bouchage à vis combinant de bonnes performances d'étanchéité et une bonne imperméabilité aux gaz, grâce à l'utilisation d'un joint formé d'une matière plastique à effet de barrière au gaz, à haut module de rigidité, ou comprenant au moins une couche d'une telle matière.

La capsule objet de l'invention pour le bouchage du goulot fileté d'une récipient est composée d'un corps de capsule et d'un joint d'étanchéité circulaire rapporté dans le corps de capsule. Le corps de capsule comprend une paroi de fond, et une jupe annulaire faisant saillie sur la paroi de fond et présentant un filetage intérieur. Le joint d'étanchéité présente un diamètre extérieur supérieur au diamètre extérieur du goulot de récipient à boucher. Le corps de capsule est muni de moyens de serrage du joint contre la face d'extrémité et contre le bord extérieur du goulot. Lesdits moyens comprennent un rebord annulaire de forme générale tronconique prévu à l'intérieur du corps de capsule, à l'intersection de la paroi de fond avec la jupe, et se raccordant par une partie concave à la paroi de fond et par une partie concave à la jupe. Selon l'invention, le joint est constitué par ou comprend une matière plastique à effet de bournière aux gaz, ayant un module de rigidité compris entre environ 1300 et 2200 MPa, et la forme générale tronconique du rebord s'étend sur une hauteur supérieure à l'épaisseur du joint et présente un angle au sommet égal ou inférieur à 90°.

Grâce à cette conformation du rebord, le joint relativement rigide peut néanmoins se déformer pour suivre la forme du rebord et être ainsi serré sur tout le pourtour contre le bord extérieur du goulot et assurer l'étanchéité à l'endroit dudit bord, même lorsque ce dernier présente des irrégularités, cela moyennant une compression relativement faible du joint.

De préférence, ledit rebord s'étend sur une hauteur égale à au moins deux fois l'épaisseur du joint.

L'angle au sommet de la forme générale tronconique du rebord peut être avantageusement compris entre 90 et 45° et être de préférence de l'ordre d'environ 60°.

Cette forme générale tronconique peut, suivant un mode de réalisation préféré de l'invention, être définie par deux parties tronconiques dont l'une fait un angle au sommet compris entre 45 et 60°et se raccorde par une partie concave à la paroi de fond du corps de capsule et l'autre fait un angle au sommet compris entre 60 et 90° et se raccorde par une partie concave à la jupe du corps de capsule, les deux parties tronconiques se raccordant l'une à l'autre par une partie convexe.

En se référant aux dessins schématiques annexés, on va décrire ci-après plus en détail un mode de réalisation illustratif et non limitatif d'une capsule de bouchage conforme à l'invention; sur les dessins:
la figure 1 est une coupe axiale d'une capsule conforme à l'invention avant serrage du joint d'étanchéité;
la figure 2 est une coupe de la capsule de la figure 1, après serrage du joint d'étanchéité par vissage de la capsule sur un goulot.

La capsule à vis 1 telle qu'illustrée par la figure 1 est dessinées au bouchage du goulot 2 d'une bouteille contenant par exemple une boisson carbonatée.

La capsule 1 se compose d'un corps de capsule 3 et d'un joint d'étanchéité 4 rapporté.

Le corps de capsule 3 comprend une paroi de fond 5 et une jupe 6 annulaire faisant saillie sur la paroi de fond 5. La paroi 6 est munie intérieurement d'un filetage 7 susceptible de coopérer avec un filetage extérieur 8 du goulot 2, lors du vissage de la capsule 1 sur le goulot 2.

Le corps de capsule 3 présente intérieurement un rebord 9 à l'endroit de l'intersection de la jupe 6 avec la paroi de fond 5.

Le rebord intérieur 9 définit une forme générale tronconique avec un angle au sommet inférieur à 90°, en l'occurrence de l'ordre de 60°. Cette forme générale tronconique est définie par deux parties tronconiques 10 et 11 dont la première forme un angle au sommet d'environ 45° et la seconde un angle au sommet d'environ 90°, la partie 10 se raccordant à la paroi de fond 5 par une partie concave 12 et la partie 11 se raccordant à la jupe 6 par une partie concave 13. Les deux parties 10 et 11 se raccordent l'une à l'autre par une partie convexe 14.

Il est à noter que la hauteur du rebord 9 est supérieur à l'épaisseur du joint 4. Dans l'exemple représenté, la hauteur du rebord 9 est à peu près égale à quatre fois l'épaisseur du joint 4.

Le joint 4 présente un diamètre extérieur sensiblement égal au diamètre intérieur de la jupe 6 dans la partie située au-dessus du filetage 7. Le joint 4 rapporté dans le corps de capsule 3, entre le filetage 7 et la paroi de fond 5 est destiné à assurer l'étanchéité du goulot 2 lors du vissage de la capsule 1 sur ce dernier.

Tel que cela apparaît sur la figure 2, cette étanchéité doit être produite d'une part par serrage du joint 4 entre la face d'extrémité 15 du goulot 2 et la paroi de fond 5 du corps de capsule 3 et d'autre part, par serrage du joint 4 entre le bord extérieur 16 du goulot 2 et le rebord intérieur 9 du corps de capsule 3. Le joint 14, même s'il est rigide, peut suivre la forme du rebord, par flexion à moins de 90°, en l'occurrence à environ 60°, et ne subit qu'une compression réduite.

Bien que la capsule telle que décrite ci-dessus puisse être utilisée en combinaison avec des joints 4 rapportés de tous types, y compris des joints souples et flexibles tels qu'en copolymère éthylèneacétate de vinyle ou en polychlorure de vinyle, elle présente des avantages particuliers en combinaison avec des joints rigides, conçus spécialement pour assurer une bonne imperméabilité aux gaz. Il peut s'agir là, par exemple, de joints composites comprenant au moins une couche ayant un haut module de rigidité, éventuellement combinée avec une ou plusieurs couches à bas module de rigidité. Un tel joint composite peut par exemple comprendre une couche médiane constituée par une feuille de PET, PA, PVDC ou E/VAL d'une épaisseur comprise entre 100 et 250µm, ayant un module de rigidité compris entre environ 1300 et 2200 MPa, et au moins deux couches extérieures constituées chacune d'une feuille de PP élastomère d'une épaisseur comprise entre 300 et 550µm, présentant un module de rigidité compris entre environ 100 et 300 MPa. Un tel joint composite combine de façon optimale des propriétés d'imperméabilité aux gaz, grâce à l'effet de barrière de la couche médiane à haut module de rigidité, et des propriétés d'étanchéité aux liquides, grâce aux couches extérieures à bas module de rigidité.

Une capsule combinant un corps de capsule en polypropylène et un tel joint composite rigide peut trouver des applications particulièrement avantageuses pour le bouchage de bouteilles contenant des boissons carbonatées.

Notamment en cas d'utilisation d'un tel joint 4 rigide, il peut être avantageux, afin d'empêcher tout déplacement latéral du joint, de prévoir sur la paroi de fond 5 du corps de capsule 3, sur la face inférieure de cette paroi, de préférence au-dessus de la face d'extrémité 15 du goulot 2 des moyens de blocage qui peuvent se présenter par exemple sous la forme d'une nervure annulaire 17 continue ou discontinue, de profil variable, de préférence en V, avec angle au sommet aigu ou arrondi. La hauteur de ces moyens de blocage peut être, par exemple, comprise entre environ 0,1 et 0,3 mm pour un joint du type tel que décrit ci-dessus à titre d'exemple. Ces moyens de blocage s'enfoncent dans le joint 4, lors du serrage de la capsule, comme le montre la figure 2.

## Revendications

1. Capsule (1) de bouchage du goulot fileté (2) d'un récipient, composée d'un corps de capsule (3) comprenant une paroi de fond (5) et une jupe annulaire (6) faisant saillie sur la paroi de fond et présentant un filetage intérieur (7), et d'un joint d'étanchéité (4) circulaire de diamètre supérieur au diamètre extérieur du goulot du récipient, rapporté dans le corps de capsule dans une position adjacente à la paroi de fond, le corps de capsule étant muni de moyens de serrage du joint contre la face d'extrémité et contre le bord extérieur du goulot, constitués par un rebord (9) intérieur de forme générale tronconique situé à l'intersection de la jupe et de la paroi de fond du corps de capsule et se raccordant par une partie concave (12) à la paroi de fond (5) et par une partie concave (13) à la jupe (6), caractérisée par le fait que le joint (4) est constitué par ou comprend une matière plastique à effet de barrière aux gaz ayant un module de rigidité compris entre environ 1300 et 2200 MPa, et que la forme générale tronconique s'étend sur une hauteur supérieure à l'épaisseur du joint (4) et présente un angle au sommet égal ou inférieur à 90°.

2. Capsule suivant la revendication 1, caractérisée par le fait que ladite forme tronconique s'étend sur une hauteur au moins égale à deux fois l'épaisseur du joint (4).

3. Capsule suivant la revendication 1 ou 2, caractérisée par le fait que l'angle au sommet de ladite forme tronconique est compris entre 90° et 45°.

4. Capsule suivant l'une quelconque des revendications précédentes, caractérisée par le fait que l'angle au sommet de ladite forme tronconique est de l'ordre de 60°.

5. Capsule suivant l'une quelconque des revendications précédentes, caractérisée par le fait que ladite forme générale tronconique est définie par deux parties tronconiques (10, 11) dont la première fait un angle au sommet compris entre 45° et 60° et dont la seconde fait un angle au sommet compris entre 60° et 90° lesdites deux parties tronconiques (10, 11) se raccordant l'une à l'autre par une partie convexe (14).

6. Capsule suivant l'une quelconque des revendications précédentes, caractérisée par le fait que le corps de capsule (3) comporte, sur la face inférieure de la paroi de fond (5), au-dessus de la face d'extrémité (15) du goulot (2), des moyens de blocage (17) en saillie qui s'enfoncent dans le joint (4) lors du serrage de la capsule.

7. Capsule suivant la revendication 1, caractérisée par le fait que le joint (4) est formé d'au moins une couche d'une épaisseur comprise entre 100 et 250µm de ladite matière plastique présentant un module de rigidité compris entre environ 1300 et 2200 MPa.

8. Capsule suivant la revendication 7, caractérisée par le fait que ladite couche est constituée par une feuille de PET, PA, PVDC ou E/VAL.

9. Capsule suivant la revendication 7 ou 8, caractérisée par le fait que le joint (4) comprend, en outre, au moins une couche d'une épaisseur comprise entre 300 et 550µm d'une matière plastique ayant un module de rigidité compris entre environ 100 et 300 MPa.

10. Capsule suivant la revendication 9, caractérisée par le fait que ladite couche est constituée d'une feuille de PP élastomère.

## Claims

1. Cap (1) for the screwthreaded neck (2) of a container, comprising a cap body (3) having an end wall (5) and an annular skirt (6) projecting from the end wall and having an interior screwthread (7), and a circular seal (4) having a diameter greater than the outside diameter of the neck of the container inserted into the cap body in a position adjacent the end wall, the cap body having means for clamping the seal against the end face and against the outside edge of the neck in the form of an interior bead (9) where the skirt and the end wall of the cap body intersect having a frustoconical overall shape and merging through a concave part (12) with the end wall (5) and through a concave part (13) with the skirt (6), characterised in that the seal (4) is made of or incorporates a gas barrier plastics material having a stiffness between about 1 300 MPa and about 2 200 MPa and the frustoconical overall shape extends over a height greater than the thickness of the seal (4) and has a cone angle equal to or less than 90°.

2. Cap according to claim 1 characterised in that said frustoconical shape extends over a height equal to at least twice the thickness of the seal (4).

3. Cap according to claim 1 or claim 2 characterised in that the cone angle of said frustoconical shape is between 90° and 45°.

4. Cap according to any one of the preceding claims characterised in that the cone angle of said frustoconical shape is in the order of 60°.

5. Cap according to any one of the preceding claims characterised in that said frustoconical overall shape is defined by two frustoconical parts (10, 11) the first of which has a cone angle between 45° and 60° and the second of which has a cone angle between 60° and 90°, said two frustoconical parts (10, 11) merging through a convex part (14).

6. Cap according to any one of the preceding claims characterised in that the cap body (3) has on the inside face of the end wall (5), above the end face (15) of the neck (2), projecting locating means (17) which are impressed into the seal (4) when the cap is screwed down.

7. Cap according to claim 1 characterised in that the seal (4) comprises at least one layer between 100 µm and 250 µm thick of said plastics material having a stiffness between about 1 300 MPa and about 2 200 MPa.

8. Cap according to claim 7 characterised in that said layer is a PET, PA, PVDC or E/VAL film.

9. Cap according to claim 7 or claim 8 characterised in that the seal (4) further comprises at least one layer between 300 µm and 550 µm thick of a plastics material having a stiffness between about 100 MPa and about 300 MPa.

10. Cap according to claim 9 characterised in that said layer is a PP elastomer film.

## Patentansprüche

1. Verschlußkappe (1) für den mit einem Gewinde versehenen Hals (2) eines Behälters, bestehend aus einem Kappenkörper (3), der eine Bodenwand (5) und eine von der Bodenwand vorspringende, mit einem Innengewinde (7) versehene, ringfömige Schürze (6) aufweist und aus einer kreisförmigen Dichtung (4) mit einem Außendurchmesser, der größer als der Außendurchmesser des Halses ist, welche in den Kappenkörper in eine Lage nahe der Bodenwand eingesetzt ist, wobei der Kappenkörper mit Mitteln zum Anpressen der Dichtung gegen die Stirnseite und gegen den äußeren Rand des Behälterhalses versehen ist, die durch ein allgemein kegelstumpfförmiges Randprofil (9) gebildet sind, das an der Verschneidung der Schürze mit der Bodenwand des Kappenkörpers vorgesehen ist und sich über einen konkaven Bereich (12) an die Bodenwand (5) sowie über einen konkaven Bereich (13) an die Schürze (6) anschliesst, dadurch gekennzeichnet, dass die Dichtung (4) aus einem als Gassperre wirkenden Kunststoffmaterial hergestellt ist oder ein solches enthält, das einen Gleitmodul aufweist, der zwischen 1300 und 2200 MPa liegt und dass sich die allgemein kegelstumpfförmige Profilform über eine Höhe erstreckt, die größer als die Dicke der Dichtung (4) ist und einen Kegelwinkel aufweist, der gleich oder kleiner 90° ist.

2. Verschlußkappe nach Anspruch 1, dadurch gekennzeichnet, dass die kegelstumpfförmige Profilform sich über eine Höhe erstreckt, die wenigstens gleich der zweifachen Dicke der Dichtung (4) ist.

3. Verschlußkappe nach Anspruch 1 oder 2 dadurch, gekennzeichnet, dass der Kegelwinkel der kegelstumpfförmigen Profilform zwischen 90° und 45° liegt.

4. Verschlußkappe nach einem der vorhergehenden Ansprüche, dadurch gekennzeichnet, dass der Kegelwinkel der kegelstumpfförmigen Profilform in der Größenordnung von 60° liegt.

5. Verschlußkappe nach einem der vorhergehenden Ansprüche, dadurch gekennzeichnet, dass die im Wesentlichen kegelstumpfförmige Profilform durch zwei kegelstumpfförmige Abschnitte (10, 11) gebildet ist, von denen der erste Abschnitt einen Kegelwinkel zwischen 45° und 60° und der zweite Abschnitt einen Kegelwinkel zwischen 60° und 90° aufweist, wobei die beiden kegelstumpfförmigen Abschnitte (10, 11) sich über einen konvexen Abschnitt (14) aneinander anschliessen.

6. Verschlußkappe nach einem der vorhergehenden Ansprüche, dadurch gekennzeichnet, dass der Kappenkörper (3) auf der Innenseite der Bodenwand (5), oberhalb der Stirnseite (15) des Halses (2), vorspringende Verriegelungsmittel (17) aufweist, die sich beim Festziehen der Verschlußkappe in die Dichtung (4) eingraben.

7. Verschlußkappe nach Anspruch 1, dadurch gekennzeichnet, dass die Dichtung (4) mit wenigstens einer Schicht einer Dicke zwischen 100 und 250 µm des vorgenannten Kunststoffmaterials mit einem Gleitmodul zwischen ca. 1300 und 2200 MPa ausgebildet ist.

8. Verschlußkappe nach Anspruch 7, dadurch gekennzeichnet, dass die Schicht aus einer Folie aus PET, PA PVDC oder E/VAL besteht.

9. Verschlußkappe nach Anspruch 7 oder 8, dadurch gekennzeichnet, dass die Dichtung (4) außerdem wenigstens eine Schicht mit einer Dicke zwischen 300 und 350µm eines Kunststoffmaterials aufweist, dessen Gleitmodul zwischen etwa 100 und 300 MPa liegt.

10. Verschlußkappe nach Anspruch 9, dadurch gekennzeichnet, dass die Schicht aus einer Folie aus PP-Elastomerem besteht.
